# FASCICULE DE BREVET EUROPEEN

(11) **EP 1 462 876 B1**
(45) Date de publication et mention de la délivrance du brevet: **26.01.2011**
(21) Numéro de dépôt: 03405211.8
(22) Date de dépôt: 28.03.2003
(51) Int. Cl.: G04B 19/22

(54) **Pièce d'horlogerie munie d'un dispositif d'affichage de deux fuseaux horaires**
Uhr mit einer Vorrichtung zur Anzeige von zwei Zeitzonen
Timepiece with a device for the display of two time zones

(43) Date de publication de la demande: 29.09.2004
(73) Titulaire: Manufacture Roger Dubuis S.A., 1217 Meyrin (CH)
(72) Inventeur: Dias, Carlos, 1227 Genève (CH)
(74) Mandataire: Savoye, Jean-Paul

(56) Documents cités:
- CH-A- 54 533
- DE-A- 19 724 762
- DE-U- 7 319 908
- US-A- 2 674 085
- US-A- 3 277 646
- US-A- 4 763 311

## Description

La présente invention se rapporte à une pièce d'horlogerie munie d'un dispositif d'affichage de deux fuseaux horaires différents.

Il existe un certain nombre de dispositif pour l'affichage de plusieurs fuseaux horaires. L'inconvénient de la plupart des dispositifs proposés réside dans la difficulté de lecture de ces dispositifs. L'utilité de tels dispositifs est de permettre de savoir rapidement l'heure légale dans un autre fuseau horaire. Etant donné que dans la grande majorité des cas, le décalage horaire correspond à des heures pleines, en plus en allant vers l'Est et en moins en allant vers l'Ouest, la seule indication de l'heure rend la lecture plus claire, les minutes étant les mêmes dans les deux fuseaux horaires. Il est aussi important qu'en cas de changement de fuseau horaire, celui-ci soit simple à effectuer et donne toujours une indication claire.

Un dispositif d'affichage de plusieurs fuseaux horaires est décrit dans le CH 54 533. Chaque dispositif d'affichage indique les heures et les minutes d'un fuseau horaire et le décalage horaire entre les dispositifs d'affichage est fixé et ne peut pas être modifié.

Le but de la présente invention est de répondre le mieux possible aux exigences susmentionnées, grâce à un mécanisme simple et d'utilisation et de lecture facile.

A cet effet, la présente invention a pour objet une pièce d'horlogerie munie d'un dispositif d'affichage de deux fuseaux horaires selon la revendication 1.

Avantageusement, les moyens d'indication des heures des deux fuseaux horaires sont associés à des mécanismes d'entraînement pas à pas. Grâce à ce mode d'affichage, la lecture est aisée, les indicateurs d'heures n'indiquant que les heures pleines par sauts successifs d'une heure à l'autre, tandis que l'indicateur des minutes n'indique que les minutes communes aux deux fuseaux horaires.

De préférence, les unités d'affichage comportent chacune un cadran et une aiguille, les axes de rotation des trois aiguilles étant alignés avec l'axe de rotation de l'aiguille des minutes situé entre les axes de rotation des aiguilles des heures, les bords respectifs des deux cadrans des unités d'affichage des deux fuseaux horaires s'étendant à l'intérieur du cadran de l'unité d'affichage des minutes.

Cette disposition dans laquelle les cadrans des heures empiètent sur le cadran des minutes, rapproche les aiguilles d'heures de l'aiguille des minutes et rend la combinaison de la lecture de l'heure avec celle des minutes plus facile.

D'autre particularités et avantages de la présente invention apparaîtront à la lecture de la description qui suit et qui s'appuie sur les dessins annexés qui illustrent, schématiquement et à titre d'exemple, une forme d'exécution de la pièce d'horlogerie objet de la présente invention.
La figure 1 est une vue en plan de l'affichage de la pièce d'horlogerie;
la figure 2 est une vue réelle en plan de ce mécanisme d'affichage;
la figure 3 est une vue en plan du mécanisme d'affichage montrant ce mécanisme par transparence;
la figure 4 est une vue en coupe selon la ligne IV-IV de la figure 3;
la figure 5 est une vue en coupe selon la ligne V-V de la figure 3.

Le dispositif d'affichage illustré par la figure 1 comporte trois unités d'affichage distinctes, une unité d'affichage des minutes 1, et deux unités d'affichage des heures 2, 3. Chacune de ces unités d'affichage comporte une graduation 4, 5, 6, respectivement de 60 minutes pour l'unité d'affichage des minutes 1 et de 12 heures pour chacune des unités d'affichage des heures 2, 3. Une aiguille indicatrice 7, 8, 9 est montée pivotante au centre de chacune des graduations 4, 5, 6. L'aiguille 8 est une aiguille des minutes et est donc entraînée à raison de un tour par heure et les deux autres aiguilles 7, 9 sont des aiguilles d'heures se déplaçant vis-à-vis de graduations de 12 heures et font donc chacune deux tours par jour.

Chaque unité d'affichage des heures 2, 3 comporte, de préférence encore un guichet 10, 11 pour permettre de distinguer les heures diurnes et nocturnes comme on l'expliquera par la suite.

Le mécanisme d'entraînement de ce dispositif d'affichage est illustré en particulier par les figures 3-5 et comporte une chaussée 12 montée à friction sur l'axe de la roue de centre (non représentée) du rouage de finissage de la pièce d'horlogerie, comme dans toutes les montres mécaniques.

Une fausse chaussée 13 est montée, libre de tourner, sur la chaussée 12 du rouage de minuterie et est relié à elle par un dispositif d'entraînement unidirectionnel qui comporte un anneau 14 solidaire de la chaussée 12, sur lequel un cliquet 15 est pivoté et pressé dans une denture à rochet 16 solidaire de la fausse chaussée 13 par un ressort 17.

La fausse chaussée 13 engrène avec un renvoi 18 qui engrène à son tour avec une roue 19 solidaire d'un secteur denté 20. La trajectoire décrite par celui-ci en tournant dans le sens des aiguilles de la montre coupe la trajectoire d'un secteur denté 21a solidaire d'une bascule 21 pivotée autour d'un axe 22. Cette bascule porte un cliquet 23 pressé dans le sens des aiguilles de la montre par un ressort de rappel 39. Le déplacement angulaire de ce cliquet 23 par le ressort de rappel 39 est limité par une goupille 23a engagée dans une ouverture 21b de la bascule 21. La trajectoire de ce cliquet 23 coupe celle d'une roue en étoile 24 de 12 dents positionnée par un ressort-sautoir 25. Cette roue en étoile 24 est solidaire de l'aiguille des heures 7 de l'unité d'affichage des heures 2. Elle est aussi solidaire d'un pignon 26 qui engrène avec un renvoi 27 qui engrène à son tour avec une roue 28 solidaire d'un disque jour/nuit 29 (figure 2) apparaissant à travers le guichet 10 du dispositif d'affichage (figure 1). Le rapport de denture entre le pignon 26 et la roue 28 est de 1/2, de sorte que le disque jour nuit effectue une révolution lorsque la roue en étoile 24 en effectue deux. La roue en étoile 24 de 12 dents effectue un tour en douze heures, de sorte que le disque jour/nuit effectue un tour en 24 heures.

La bascule 21 porte encore un second secteur denté 21c qui engrène avec un pignon libre 30, solidaire d'une des extrémités d'un ressort spiral 31 de rappel. Le secteur denté 32c d'une seconde bascule 32, disposée symétriquement à la bascule 21 par rapport au pignon libre 30, engrène avec ce dernier pour l'entraînement d'une seconde roue en étoile 33 solidaire de l'autre aiguille d'heures 9, par l'intermédiaire d'un cliquet 38 associé à un ressort de rappel 40. Comme la roue en étoile 24, cette roue en étoile 33 est associée à un ressort sautoir 46 qui lui permet d'avancer pas à pas et est solidaire d'un pignon 34 pour entraîner une roue 35 solidaire d'un disque jour/ nuit 36 (figure 2) apparaissant à travers le guichet 11 du dispositif d'affichage (figure 1).

Une butée excentrique 37 coopère avec la bascule 32 pour en limiter la course. Etant donné la liaison desmodromique entre cette bascule 32 et la bascule 21 par le pignon libre 30, cette butée 37 sert également à limiter la course de la bascule 21, lorsque le secteur denté 21a libère ces bascules 21 et 32 à la force du ressort de rappel 31, chaque heure.

La figure 2 illustre le moment où le secteur denté 20, qui tourne dans le sens des aiguilles de la montre, vient en prise avec le secteur denté 21a de la bascule 21 pour armer le ressort spiral 31 destiné à ramener les bascules 21, 32 dans la position illustrée par la figure 2. Durant leur déplacement, les bascules 21, 32 entraînent leurs deux cliquets respectifs 23, 38 dans le sens des aiguilles de la montre. Au cours de ce déplacement, ces cliquets 13, 38 pivotent dans le sens contraire à celui des aiguilles de la montre lorsqu'ils rencontrent la denture des roues en étoiles respectives 24, 33. Ils sont ramenés ensuite dans la position de repos illustrée par leurs ressorts de rappel respectifs 39, 40, de sorte qu'ils entraînent les roues en étoiles respectives 24, 33 d'un pas lorsque les bascules 21, 32 sont ramenées par le ressort spiral 31, dans la position illustrée par la figure 2.

La roue en étoile 33 peut encore être entraînée manuellement pour ajuster la position de l'aiguille des heures 9 par rapport à l'aiguille des heures 7 en fonction du fuseau horaire à afficher. A cet effet, une bascule 41, munie d'un cliquet 42 semblable aux cliquets 23, 38 des bascules 21, 32 et rappelée par un ressort 43, est appliquée contre une butée 44 par un ressort de rappel 45. Cette bascule 41 présente un bras 41a destiné à venir en prise avec un poussoir d'actionnement (non représenté) traversant la boîte de montre pour permettre à l'utilisateur d'afficher le fuseau horaire désiré.

## Revendications

1. Pièce d'horlogerie munie d'un dispositif d'affichage analogique de deux fuseaux horaires différents, comportant trois unités d'affichage distinctes (1, 2, 3) comprenant chacune un organe indicateur (7, 8, 9) et une division horaire (4, 5, 6), des organes d'entraînement (13-24; 30-33, 38, 40) pour établir une liaison entre lesdits organes indicateurs (7, 9) et le rouage de minuterie (12) de la pièce d'horlogerie, **caractérisée en ce que** deux (2, 3) desdites unités d'affichage comprennent seulement des organes indicateurs et des divisions (5, 7, 6, 9) pour l'indication des heures de deux fuseaux horaires respectifs, l'un correspondant à l'heure locale et l'autre à un fuseau horaire déterminé et la troisième (1) desdites unités comprenant seulement un organe indicateur et une division (4, 8) pour l'indication des minutes correspondant à chacun des deux fuseaux horaires et **en ce qu'**elle comporte des moyens de commande (41) pour modifier le décalage horaire entre ladite unité pour l'indication de l'heure locale (2) et celle (3) pour l'indication dudit fuseau horaire déterminé.

2. Pièce d'horlogerie selon la revendication 1 dans laquelle
les axes de rotation des trois aiguilles des unités d'affichage sont alignés avec l'axe de rotation de l'aiguille des minutes (8) situé entre les axes de rotation des aiguilles des heures (7, 9), les bords respectifs des deux divisions horaires des unités d'affichage des deux fuseaux horaires (5, 6) s'étendant à l'intérieur de la division horaire (4) de l'unité d'affichage des minutes (1).

3. Pièce d'horlogerie selon l'une des revendications précédentes dans laquelle lesdits organes d'entraînement (13-24; 30-33, 35, 40) pour établir une liaison (7, 9) entre lesdits organes indicateurs (7, 9) et le rouage de minuterie (12) comportent un mécanisme d'entraînement pas à pas (23-25; 33, 38, 46) desdits organes indicateurs, lesdits moyens de commande (41) pour modifier le décalage horaire étant conçus pour agir directement sur un mobile d'entraînement pas à pas (33) portant l'organe indicateur (9) pour l'indication dudit fuseau horaire déterminé.

4. Pièce d'horlogerie selon la revendication 3, dans laquelle une liaison desmodromique (21c, 30, 32c) relie l'un à l'autre lesdits mécanismes d'entraînement pas à pas (13-21, 30, 32) desdits moyens pour l'indication des heures (7, 9).

5. Pièce d'horlogerie selon la revendication 4, dans laquelle chacun desdits mécanismes d'entraînement pas à pas (13-21, 30, 32) comporte une bascule d'entraînement pas à pas (21, 32) desdits organes indicateurs pour l'indication des heures (7, 9), ces bascules (21, 32) étant reliées l'une à l'autre par un organe de liaison desmodromique (30) soumis à des moyens de rappel élastique (31), et dans lequel un organe d'entraînement (20) actionné par le rouage de minuterie (12), est agencé pour déplacer périodiquement lesdites bascules (21, 32) à l'encontre de la force desdits moyens de rappel élastique (31) et pour les libérer à la force de ces moyens de rappel élastique pour entraîner d'un pas lesdits moyens d'indication des heures (7, 9).

6. Pièce d'horlogerie selon la revendication 5, dans laquelle ledit organe d'entraînement (20) actionné par ledit rouage de minuterie (12) est un secteur denté solidaire d'un mobile (19) relié au rouage de minuterie (12) pour faire un tour en 1 heure et destiné à venir en prise à chaque tour avec un organe denté (21a) cinématiquement solidaire desdites bascules d'entraînement (21, 32).

7. Pièce d'horlogerie selon l'une des revendications précédentes, dans laquelle une liaison unidirectionnelle (15, 16) relie ledit rouage de minuterie (12) aux mécanismes d'entraînement (13-21, 30, 32) des deux unités d'affichage des deux fuseaux horaires (2, 3).

8. Pièce d'horlogerie selon l'une des revendications précédentes, dans laquelle lesdits moyens pour l'indication des heures de deux fuseaux horaires (5, 7, 6, 9) indiquent les heures par cycles de douze heures et sont reliés chacun à un indicateur des heures du jour et de la nuit (29, 36).

## Claims

1. A timepiece equipped with an analog device for displaying two different time zones, comprising three distinct display units (1, 2, 3) each comprising an indicator member (7, 8, 9) and a time division (4, 5, 6), drive members (13-24; 30-33, 38, 40) for establishing a link between said indicator members (7, 9) and the minutes geartrain (12) of the timepiece, **characterized in that** two (2, 3) of said display units comprise only indicator members and divisions (5, 7, 6, 9) for indicating the hours of two respective time zones, one corresponding to the local time and the other to a determined time zone and the third (1) of said units comprising only an indicator member and a division (4, 8) for indicating the minutes corresponding to each of the two time zones and which timepiece also comprises control means (41) for modifying the time difference between said unit (2) for indicating the local time and the one (3) for indicating said determined time zone.

2. The timepiece as claimed in claim 1, in which the axes of rotation of the three hands of display units are aligned with the axis of rotation of the minutes hand (8) situated between the axes of rotation of the hours hands (7, 9), the respective edges of the two time divisions of the units for displaying the two time zones (5,6) extending within the time division (4) of the unit (1) for displaying the minutes.

3. The timepiece as claimed in one of the preceding claims, in which timepiece said drive members (13-24; 30-33, 35, 40) for establishing a link (7, 9) between said indicator members (7, 9) and the minutes geartrain (12) comprise a step-by-step drive mechanism (23-25; 33, 38, 46) for driving said indicator members, said control means (41) for modifying the time difference being designed to act directly on a step-by-step drive runner (33) bearing the indicator member (9) for indicating said determined time zone.

4. The timepiece as claimed in claim 3, in which a desmodromic link (21c, 30, 32c) connects said step-by-step drive mechanisms (13-21, 30, 32) of said means (7, 9) for indicating the hours together.

5. The timepiece as claimed in claim 4, in which timepiece each of said step-by-step drive mechanisms (13-21, 30, 32) comprises a lever (21, 32) for the step-by-step drive of said indicator members (7, 9) for indicating the hours, these levers (21, 32) being connected to one another by a desmodromic connecting member (30) subjected to elastic return means (31) and in which a drive member (20) actuated by the minutes geartrain (12) is designed to periodically move said levers (21, 32) against the force of said elastic return means (31) and to release them to the force of these elastic return means in order to drive said hour indicating means (7,9) by one step.

6. The timepiece as claimed in claim 5, in which timepiece said drive member (20) actuated by said minutes geartrain (12) is a toothed sector secured to a runner (19) connected to the minutes geartrain (12) to make one revolution in one hour and which is intended in each revolution to engage with a toothed member (21a) kinematically secured to said drive levers (21, 32).

7. The timepiece as claimed in one of the preceding claims, in which timepiece a one-way connection (15, 16) connects said minutes geartrain (12) with the drive mechanisms (13-21, 30, 32) that drive the two units (2, 3) displaying the two time zones.

8. The timepiece as claimed in one of the preceding claims, in which timepiece said means (5, 7, 6, 9) for indicating the hours in two time zones indicate the hours in cycles of 12 hours and are each connected to an indicator (29, 36) of the hours in the day and in the night.

## Patentansprüche

1. Uhr, die mit einer analogen Anzeigevorrichtung für zwei verschiedene Zeitzonen ausgestattet ist, mit drei unterschiedlichen Anzeigeeinheiten (1, 2, 3), die jeweils ein Anzeigeorgan (7, 8, 9) und eine Zeitunterteilung (4, 5, 6) aufweisen, und mit Antriebsorganen (13-24; 30-33, 38, 40) für eine Verbindung zwischen den Anzeigeorganen (7, 9) und dem Wechselrad (12) der Uhr, **dadurch gekennzeichnet, dass** zwei (2, 3) der Anzeigeeinheiten nur Anzeigeorgane und Unterteilungen (5, 7, 6, 9) für die Anzeige der Stunden der jeweiligen beiden Zeitzonen aufweist, wobei die eine der Lokalzeit und die andere einer vorbestimmten Zeitzone aufweist, und wobei die dritte (1) der Einheiten lediglich ein Anzeigeorgan und eine Unterteilung (4, 8) für die Anzeige der jeder der beiden Zeitzonen zugeordneten Minuten aufweist und dass sie Einstellmittel (41) aufweist, um den Zeitunterschied zwischen der Einheit (2) zum Anzeigen der Lokalzeit und der (3) zum Anzeigen der vorbestimmten Zeitzone zu verändern.

2. Uhr nach Anspruch 1, bei der die Drehachsen der drei Zeiger der Anzeigeeinheiten mit der zwischen den Drehachsen der Stundenzeiger (7, 9) angeordneten Drehachse des Minutenzeigers (8) ausgerichtet sind, wobei sich die beiden zugehörigen Zeitunterteilungen der Anzeigeeinheiten der beiden Zeitzonen (5, 6) im Innenbereich der Zeitunterteilung (4) der Minutenanzeigeeinheit (1) erstrecken.

3. Uhr nach einem der vorangehenden Ansprüche, bei der die Antriebsorgane (13-24; 30-33, 35, 40) für eine Verbindung (7, 9) zwischen den Anzeigeorganen (7, 9) und dem Wechselrad (12) einen schrittweisen Antriebsmechanismus (23-25; 33, 38, 46) der Anzeigeorgane aufweisen, wobei die Einstellmittel (41) zum Verändern der Zeitverschiebung dazu eingerichtet sind, unmittelbar auf ein schrittweise wirkendes Antriebsrad (33) einzuwirken, das das Anzeigeorgan (9) zum Anzeigen der vorbestimmten Zeitzone trägt.

4. Uhr nach Anspruch 3, bei der eine Zwangsverbindung (21 c, 30, 32c) die schrittweise wirkenden Antriebsmechanismen (13-21, 30, 32) der Mittel (7, 9) zum Anzeigen der Stunden miteinander koppelt.

5. Uhr nach Anspruch 4, bei der jeder der schrittweise wirkenden Antriebsmechanismen (13-21, 30, 32) eine schrittweise wirkende Antriebswippe (21, 32) der Anzeigeorgane (7, 9) für die Anzeige der Stunden trägt, wobei die Wippen (21, 32) über ein zwangsweise verbindendes Organ (30) miteinander verbunden sind, das unter dem Einfluss von elastischen Rückzugsmitteln (31) steht, und bei der ein durch das Wechselrad (12) betätigtes Antriebsorgan (20) dazu eingerichtet ist, periodisch die Wippen (21, 32) gegenüber der Kraft der elastischen Rückzugsmittel (31) periodisch zu versetzen und um diese von der Kraft der elastischen Rückzugsmittel zu befreien, um die Stundenanzeigemittel (7, 9) um einen Schritt anzutreiben.

6. Uhr nach Anspruch 5, bei der das durch das Wechselrad (12) betätigte Antriebsorgan (20) ein mit Zähnen versehener, an einem Rad (19) ausgebildeter Abschnitt ist, das mit dem Wechselrad (12) gekoppelt ist, um in einer Stunde eine Umdrehung zu machen, und das dazu bestimmt ist, bei jeder Umdrehung mit einem gezahnten Organ (21a) in Eingriff zu kommen, das kinematisch mit den Antriebswippen (21, 32) dauerhaft verbunden ist.

7. Uhr nach einem der vorangehenden Ansprüche, bei der eine in einer Richtung wirkende Verbindung (15, 16) das Wechselrad (12) mit den Antriebsmechanismen (13-21, 30, 32) der beiden Anzeigeeinheiten (2, 3) der beiden Zeitzonen verbindet.

8. Uhr nach einem der vorangehenden Ansprüche, bei der die Anzeigemittel (5, 7, 6, 9) für die Stunden der beiden Zeitzonen die Stunden in einer Abfolge von zwölf Stunden anzeigen und jeweils mit einer Stundenanzeige (29, 36) für den Tag und für die Nacht verbunden sind.
